# EUROPÄISCHE PATENTANMELDUNG

(11) **EP 2 924 273 A1**
(43) Veröffentlichungstag der Anmeldung: **30.09.2015**
(21) Anmeldenummer: 15153410.4
(22) Anmeldetag: 02.02.2015
(51) Int. Cl.: F02M 47/02, F02M 63/00

(54) **Schaltventil für einen Kraftstoffinjektor sowie Kraftstoffinjektor**

(30) Priorität: 25.03.2014 DE 102014205517
(71) Anmelder: ROBERT BOSCH GMBH, 70442 Stuttgart (DE)
(72) Erfinder: Roehr, Dieter, 96132 Schluesselfeld (DE); Sommer, Thomas, 96049 Bamberg (DE)

(57) **Zusammenfassung**

Die Erfindung betrifft ein Schaltventil für einen Kraftstoffinjektor, insbesondere einen Common-Rail-Kraftstoffinjektor, umfassend eine Magnetbaugruppe (1) zum Einwirken auf einen hubbeweglichen Anker (2), der mit einem Ventilschließelement (3) verbunden ist oder ein Ventilschließelement (3) ausbildet, wobei das Ventilschließelement (3) mit einem Ventilsitz (4) zusammenwirkt, der vorzugsweise in einem Ventilstück (5) ausgebildet ist. Erfindungsgemäß besitzt das mit dem Ventilsitz (4) zusammenwirkende Ventilschließelement (3) die Form eines Bolzens und ist über ein feststehendes hülsenförmiges Führungselement (6) axial hubbeweglich geführt.

Des Weiteren betrifft die Erfindung einen Kraftstoffinjektor mit einem solchen Schaltventil.

## Beschreibung

Die Erfindung betrifft ein Schaltventil für einen Kraftstoffinjektor, insbesondere einen Common-Rail-Kraftstoffinjektor, mit den Merkmalen des Oberbegriffs des Anspruchs 1. Ferner betrifft die Erfindung einen Kraftstoffinjektor mit einem solchen Schaltventil.

### Stand der Technik

In Kraftstoffinjektoren eingesetzte Schaltventile der vorstehend genannten Art dienen dem Schalten einer hubbeweglichen Düsennadel, über deren Hubbewegung wenigstens eine Einspritzöffnung des Injektors freigebbar oder verschließbar ist. Zum Schalten ist ein Ventilraum des Schaltventils mit einem Steuerraum verbunden, in dem bei geschlossenem Schaltventil ein hydraulischer Druck herrscht, der die Düsennadel mit einer Schließkraft beaufschlagt. Öffnet das Schaltventil, wird der Steuerraum entlastet und der hierin herrschende hydraulische Druck abgesenkt. In der Folge verringert sich auf die Düsennadel wirkende hydraulische Schließkraft und die Düsennadel öffnet.

Aus der Offenlegungsschrift DE 10 2006 053 128 A1 geht beispielhaft ein Kraftstoffinjektor hervor, der ein als Magnetventil ausgebildetes Schalt- bzw. Steuerventil zum Steuern der Hubbewegung einer Düsennadel besitzt. Das Steuerventil umfasst einen Ventilstößel, mit dem eine Verbindung aus einem Steuerraum in einen Kraftstoffrücklauf freigebbar oder verschließbar ist. Der Ventilstößel wird von einer Bohrung durchsetzt, in der ein Führungsstift aufgenommen ist, der mit der Wandung der Bohrung des Ventilstößels einen Ventilraum umschließt, der mit dem Steuerraum hydraulisch verbunden ist. Durch den im Ventilraum herrschenden Druck wird der Führungsstift gegen eine gehäuseseitige Anschlagfläche gepresst. Dabei wird der Führungsstift ausgerichtet, da er radial gegenüber dem Injektorgehäuse verschiebbar ist. Gleiches gilt für den Ventilstößel, in dessen Bohrung der Führungsstift aufgenommen ist, sowie für einen mit dem Ventilstößel einstückig ausgebildeten Anker.

An die Schaltpräzision eines solchen Schalt- bzw. Steuerventils bestehen hohe Anforderungen. Entsprechend genau gilt es den Ventilhub des Ventils zwischen verschiedenen Exemplaren eines Typs als auch zwischen mehreren Schaltvorgängen einzustellen. Die Einstellung wird in der Regel am "trockenen" Injektor vorgenommen, wobei in Ermangelung eines optischen Zugangs eine Beurteilung anhand elektrischer Größen erfolgt. Beispielsweise kann die Zeitspanne vom Abschalten der Bestromung bis zum Schließen des Ventils als indirektes Maß für den Ventilhub dienen. Die Einstellung am "trockenen" Injektor kann jedoch zur Folge haben, dass der Ventilhub unter normalen Betriebsbedingungen, d. h. unter Betriebsdruck, abweicht. Insbesondere können Lageverschiebungen und/oder Kipplagen der beweglichen Teile, beispielsweise aufgrund asymmetrisch angreifender Magnet- und/oder Federkräfte, dazu führen, dass das Ventil in Prüföl oder Kraftstoff nicht die gleiche Bewegung wie bei der Trockeneinstellung vollzieht. Weitere Abweichungen können sich aufgrund von Mess- und/oder Korrelationsfehlern ergeben.

Der vorliegenden Erfindung liegt daher die Aufgabe zugrunde, ein Schaltventil für einen Kraftstoffinjektor anzugeben, das eine präzise Einstellung des Ventilhubes ermöglicht und somit eine hohe Schaltpräzision besitzt.

Zur Lösung der Aufgabe wird das Schaltventil mit den Merkmalen des Anspruchs 1 vorgeschlagen. Vorteilhafte Weiterbildungen der Erfindung sind den Unteransprüchen zu entnehmen. Ferner wird ein Kraftstoffinjektor mit einem solchen Schaltventil angegeben.

### Offenbarung der Erfindung

Das für einen Kraftstoffinjektor, insbesondere einen Common-Rail-Kraftstoffinjektor, vorgeschlagene Schaltventil umfasst eine Magnetbaugruppe zum Einwirken auf einen hubbeweglichen Anker, der mit einem Ventilschließelement verbunden ist oder ein Ventilschließelement ausbildet, wobei das Ventilschließelement mit einem Ventilsitz zusammenwirkt, der vorzugsweise in einem Ventilstück ausgebildet ist. Erfindungsgemäß besitzt das mit dem Ventilsitz zusammenwirkende Ventilschließelement die Form eines Bolzens und ist über ein feststehendes hülsenförmiges Führungselement axial hubbeweglich geführt. Das aus dem Stand der Technik bekannte Prinzip eines hülsenförmigen hubbeweglichen Ventilschließelements und eines Führungsstifts zur Führung des hülsenförmigen hubbeweglichen Ventilschließelements wird demnach umgekehrt. Das heißt, dass vorliegend das Führungselement hülsenförmig und das hubbewegliche Ventilschließelement bolzenförmig ausgebildet sind. Zudem ist das Führungselement feststehend, was den Vorteil besitzt, dass die Gefahr eines Verkippens des Ventilschließelements deutlich gemindert ist. Dies gilt insbesondere, wenn das Führungsspiel möglichst gering, vorzugsweise zwischen 1 bis 3 µm, gewählt wird. Das Führungselement ermöglicht auf diese Weise sowohl in "trockenem" Zustand als auch in Kraftstoff eine definierte Führung. Der Einstellfall entspricht demnach dem Betriebsfall.

Ferner kann der Ventilhub optisch gemessen werden, da das bewegte Teil, umfassend das Ventilschließelement und den Anker, keine feststehende zentral angeordnete Abstützung mehr benötigt und somit der Blick durch die üblicherweise zentral angeordnete Rücklaufbohrung freigegeben ist. Die optische Vermessung kann beispielsweise mittels eines Laservibrometers erfolgen.

Als weiterer Vorteil ergibt sich, dass Anker und Ventilschließelement aufgrund ihrer einfachen Geometrie leichter zu fertigen sind. Beispielsweise können Anker und Ventilschließelement zunächst einzeln gefertigt und anschließend gefügt werden. Insbesondere können der Anker und das Ventilschließelement mittels Schweißen verbunden werden. An einem zylindrischen Bolzen kann zudem in einfacher Weise eine genaue Führungsgeometrie realisiert werden.

Durch Ausbildung des Ventilschließelements als zylinderförmiger Bolzen anstelle einer Hülse können zudem die zu bewegenden Massen reduziert werden, so dass das Ventil eine hohe Dynamik besitzt.

Da das hülsenförmige Führungselement nicht hochdynamisch bewegt werden muss, kann die Wandstärke beliebig gewählt werden. Insbesondere kann die Wandstärke in Abhängigkeit von der erforderlichen Steifigkeit des hülsenförmigen Führungselementes gewählt werden, um eine Aufweitung aufgrund hydraulischer Drücke zu verhindern. Eine steifere Hülsengeometrie erleichtert zudem eine hochgenaue Schleifbearbeitung des Innendurchmessers, da sie sich weniger stark unter der Einwirkung von Werkzeugkräften verformt.

Gemäß einer bevorzugten Ausführungsform der Erfindung ist das hülsenförmige Führungselement einstückig mit dem Ventilstück ausgebildet. Da das Ventilstück in der Regel fest eingespannt ist, wird auf diese Weise auch eine Lagefixierung des hülsenförmigen Führungselements erreicht. Bevorzugt besitzt das Ventilstück einen hohlzylinderförmigen Ansatz zur Ausbildung des hülsenförmigen Führungselements.

Weiterhin bevorzugt begrenzen das hülsenförmige Führungselement und das Ventilschließelement einen Ventilraum. Der Ventilraum ist vorzugsweise als Ringraum ausgebildet ist und umgibt das Ventilschließelement. Das Ventilelement ist somit weitgehend kraftentlastet. Zur Ausbildung des Ringraums kann insbesondere die das Ventilschließelement aufnehmende Bohrung des hülsenförmigen Führungselements in Richtung des Ventilsitzes erweitert sein. Der Ringraum kann ferner in einen konisch verlaufenden Abschnitt zur Ausbildung des Ventilsitzes übergehen, so dass eine stirnseitige ringförmige Kante des Ventilelements als Dichtkontur eingesetzt werden kann. Dies erlaubt eine besonders einfache Ausführung des Ventilschließelements.

Der Ventilraum ist vorzugsweise über einen Ablaufkanal und/oder eine Ablaufdrossel mit einem Steuerraum verbunden. Bei geöffnetem Schaltventil kann somit über den Ventilraum eine Entlastung des Steuerraums bewirkt werden, die zum Öffnen der Düsennadel des Kraftstoffinjektors führt.

Ferner wird vorgeschlagen, dass im Ventilstück wenigstens ein Kanal zur Verbindung des Ventilraums mit einem Ankerraum ausgebildet ist. Bei geöffnetem Schaltventil kann somit die Absteuermenge über den Ankerraum abgeführt werden. Der Ankerraum ist hierzu vorzugsweise mit einem Kraftstoffrücklauf verbunden.

Da im Ventilraum der gleiche Druck wie im Steuerraum herrscht, der zeitweise dem Raildruck entspricht, gilt es den Ventilraum gegenüber einem Niederdruckbereich, wie beispielsweise dem Ankerraum, abzudichten. Vorteilhafterweise besitzt daher das hülsenförmige Führungselement eine Führungsfläche und das Ventilschließelement eine Führungsfläche, die im Bereich der Führung dichtend zusammenwirken. Die Abdichtung wird demnach über eine Spaltdichtung erreicht. Je geringer das Führungsspiel ist, desto größer die Dichtwirkung. Insofern erweist sich auch in diesem Zusammenhang ein geringes Führungsspiel als vorteilhaft. Eine weitere Abdichtung wird über die dichtende Anlage des Ventilschließelements am Ventilsitz erreicht.

Bevorzugt sind das Ventilschließelement und der Anker durch die Federkraft einer Feder in Richtung des Ventilsitzes axial vorgespannt. Die Federkraft der Feder hält bei unbestromter Magnetbaugruppe das Ventilschließelement in Anlage mit dem Ventilsitz. Ferner vermag die Federkraft der Feder das Ventilschließelement und den Anker in die Ausgangslage zurückzustellen, wenn die Bestromung der Magnetbaugruppe beendet wird. Die Feder ist vorzugsweise einerseits am Anker und andererseits gehäuseseitig abgestützt.

Gemäß einer bevorzugten Ausführungsform der Erfindung ist der Anker als Flachanker ausgeführt und definiert gemeinsam mit einem vorzugsweise topfförmigen Magnetkern, in dem eine ringförmige Magnetspule aufgenommen ist, einen Arbeitsluftspalt. Der Anker ist demnach plattenförmig gestaltet, so dass er in einfacher Weise, beispielsweise mittels Schweißen, mit dem bolzenförmigen Ventilschließelement verbindbar ist.

Zur Lösung der eingangs genannten Aufgabe wird ferner ein Kraftstoffinjektor für ein Kraftstoffeinspritzsystem, insbesondere ein Common-Rail-Einspritzsystem, vorgeschlagen, der ein erfindungsgemäßes Schaltventil besitzt.

Eine bevorzugte Ausführungsform der Erfindung wird nachfolgend anhand der beigefügten Zeichnungen näher erläutert. Diese zeigen:
- Figur 1: einen Längsschnitt durch ein in einen Kraftstoffinjektor eingesetztes erfindungsgemäßes Schaltventil und
- Figur 2: den Längsschnitt der Figur 1 um 90° gedreht.

### Ausführliche Beschreibung der Zeichnungen

Das in den Figuren 1 und 2 dargestellte Schaltventil besitzt ein hubbewegliches bolzenförmiges Ventilschließelement 3, das einstückig mit einem plattenförmigen Anker 2 ausgebildet ist. Zum Einwirken auf den Anker 2 umfasst das Schaltventil eine Magnetbaugruppe 1 mit einer ringförmigen Magnetspule 17, die in einen topfförmigen Magnetkern 16 eingesetzt ist. Der Anker 2 und der Magnetkern 16 definieren gemeinsam einen Arbeitsluftspalt 18. Wird die Magnetspule 17 der Magnetbaugruppe 1 bestromt, baut sich ein Magnetfeld auf, das den Anker 2 in Richtung der Magnetspule 17 zieht, um den Arbeitsluftspalt 18 zu schließen. Die Magnetkraft wirkt dabei entgegen der Federkraft einer Feder 15, welche den Anker 2 und das Ventilschließelement 3 in Richtung eines Ventilsitzes 4 beaufschlagt, mit dem das Ventilschließelement 3 dichtend zusammenwirkt. Die Magnetkraft hat zur Folge, dass das Ventilschließelement 3 vom Ventilsitz 4 abhebt, so dass ein das Ventilschließelement 3 ringförmig umgebender Ventilraum 7 über den Ventilsitz 4 druckentlastet wird. Da der Ventilraum 7 über einen Ablaufkanal 8 und eine hierin angeordnete Ablaufdrossel 9 mit einem Steuerraum 10 in hydraulischer Verbindung steht (siehe Figur 1), wird auch dieser entlastet. Der abfallende Druck im Steuerraum 10 ermöglicht das Öffnen einer Düsennadel 19, deren Stirnfläche den Steuerraum 10 in axialer Richtung begrenzt. Mit Öffnen der Düsennadel 19 beginnt die Einspritzung. Zum Beenden der Einspritzung wird die Bestromung der Magnetspule 17 beendet, was zur Folge hat, dass die Federkraft der Feder 15 das Ventilschließelement 3 zurück in den Ventilsitz 4 stellt. Das Schaltventil schließt und im Steuerraum 10 vermag sich erneut ein Druck aufzubauen, der die Düsennadel 19 mit einer hydraulischen Schließkraft beaufschlagt.

Der Ventilsitz 4 ist vorliegend in einem Ventilstück 5 ausgebildet und konisch geformt. Er wird begrenzt von einem hohlzylinderförmigen Ansatz des Ventilstücks 5, welcher der Führung des Ventilschließelements 3 dient. Der hohlzylinderförmige Ansatz bildet demnach ein feststehendes hülsenförmiges Führungselement 6 aus. Innenumfangseitig weist das Führungselement 6 eine Führungsfläche 13 auf, die mit einer Führungsfläche 14 am Außenumfang des Ventilschließelements 3 führend zusammenwirkt. Das Führungspiel ist derart gering bemessen, dass die Führungsflächen 13, 14 zugleich eine Abdichtung des Ventilraums 7 bewirken (siehe Figur 2). Eine sich an die Führungsfläche 13 des Führungselements 6 anschließende Erweiterung des zentralen Hohlraums dient der Ausbildung des ringförmigen Ventilraums 7, der radial innen von dem Ventilschließelement 3 begrenzt wird. Über einen im Ventilstück 5 ausgebildeten Kanal 11 ist - bei geöffnetem Schaltventil - der Ventilraum 7 mit einem Ankerraum 12 verbindbar, so dass die Absteuermenge über den Kanal 11 in den Ankerraum 12 gelangt (siehe Figur 2). Der Ankerraum 12 ist vorzugsweise zum Abführen der Absteuermenge an einen Kraftstoffrücklauf (nicht dargestellt) des Kraftstoffinjektors angeschlossen.

## Patentansprüche

1. Schaltventil für einen Kraftstoffinjektor, insbesondere einen Common-Rail-Kraftstoffinjektor, umfassend eine Magnetbaugruppe (1) zum Einwirken auf einen hubbeweglichen Anker (2), der mit einem Ventilschließelement (3) verbunden ist oder ein Ventilschließelement (3) ausbildet, wobei das Ventilschließelement (3) mit einem Ventilsitz (4) zusammenwirkt, der vorzugsweise in einem Ventilstück (5) ausgebildet ist,
**dadurch gekennzeichnet, dass** das mit dem Ventilsitz (4) zusammenwirkende Ventilschließelement (3) die Form eines Bolzens besitzt und über ein feststehendes hülsenförmiges Führungselement (6) axial hubbeweglich geführt ist.

2. Schaltventil nach Anspruch 1,
**dadurch gekennzeichnet, dass** das hülsenförmige Führungselement (6) einstückig mit dem Ventilstück (5) ausgebildet ist, wobei vorzugsweise das Ventilstück (5) einen hohlzylinderförmigen Ansatz zur Ausbildung des hülsenförmigen Führungselements (6) besitzt.

3. Schaltventil nach Anspruch 1 oder 2,
**dadurch gekennzeichnet, dass** das hülsenförmige Führungselement (6) und das Ventilschließelement (3) einen Ventilraum (7) begrenzen, der vorzugsweise als Ringraum ausgebildet ist und das Ventilschließelement (3) umgibt.

4. Schaltventil nach Anspruch 3,
**dadurch gekennzeichnet, dass** der Ventilraum (7) über einen Ablaufkanal (8) und/oder eine Ablaufdrossel (9) mit einem Steuerraum (10) verbunden ist.

5. Schaltventil nach einem der vorhergehenden Ansprüche,
**dadurch gekennzeichnet, dass** im Ventilstück (5) wenigstens ein Kanal (11) zur Verbindung des Ventilraums (7) mit einem Ankerraum (12) ausgebildet ist.

6. Schaltventil nach einem der vorhergehenden Ansprüche,
**dadurch gekennzeichnet, dass** das hülsenförmige Führungselement (6) eine Führungsfläche (13) und das Ventilschließelement (3) eine Führungsfläche (14) besitzt, die im Bereich der Führung dichtend zusammenwirken.

7. Schaltventil nach einem der vorhergehenden Ansprüche,
**dadurch gekennzeichnet, dass** das Ventilschließelement (3) und der Anker (2) durch die Federkraft einer Feder (15) in Richtung des Ventilsitzes (4) axial vorgespannt sind, wobei vorzugsweise die Feder (15) einerseits am Anker (2) und andererseits gehäuseseitig abgestützt ist.

8. Schaltventil nach einem der vorhergehenden Ansprüche,
**dadurch gekennzeichnet, dass** der Anker (2) als Flachanker ausgeführt ist und gemeinsam mit einem vorzugsweise topfförmigen Magnetkern (16), in dem eine ringförmige Magnetspule (17) aufgenommen ist, einen Arbeitsluftspalt (18) definiert.

9. Kraftstoffinjektor für ein Kraftstoffeinspritzsystem, insbesondere ein Common-Rail-Einspritzsystem, mit einem Schaltventil nach einem der vorhergehenden Ansprüche.
